# EUROPÄISCHE PATENTANMELDUNG

(11) **EP 1 047 037 A1**
(43) Veröffentlichungstag der Anmeldung: **25.10.2000**
(21) Anmeldenummer: 00107799.9
(22) Anmeldetag: 12.04.2000
(51) Int. Cl.: G09F 13/04

(54) **Anzeigevorrichtung**

(30) Priorität: 20.04.1999 DE 29906981 U
(71) Anmelder: Robopoulos, Nicolas, 72147 Nehren (DE)
(72) Erfinder: Robopoulos, Nicolas, 72147 Nehren (DE)
(74) Vertreter: Möbus, Daniela, Dr.-Ing.

(57) **Zusammenfassung**

Eine Anzeigevorrichtung (10) mit einem mindestens teilweise transparenten Körper, der über seine Länge in mehrere Zonen (11 bis 17) vorzugsweise in sieben Zonen (11 bis 17) unterteilt ist, wobei jede der Zonen (11 bis 17) mit einer Beleuchtungseinrichtung ausgestattet ist.

## Beschreibung

Beim Basketball unterscheidet man zwischen Fouls einzelner Spieler und Mannschaftsfouls. Wenn eine Mannschaft sieben Mannschaftsfouls verschuldet hat, hat die gegnerische Mannschaft einen Freiwurf. Damit die Spieler und die Zuschauer sehen können, wieviele Mannschaftsfouls eine Mannschaft schon gesammelt hat, werden bisher die Mannschaftsfouls auf einer Tafel aufgeschrieben. Bei einer anderen Art der Registrierung werden Klötzchen aufeinander gelegt. Jedes Klötzchen entspricht dann einem Mannschaftsfoul.

Beide Methoden, sowohl das Aufschreiben auf einer Tafel als auch das Aufeinanderlegen von Klötzchen, sind aufwendig, weil die Tafel, nachdem sie voll ist, wieder gereinigt werden muss und nach sieben Mannschaftsfouls die Klötzchen alle wieder abgebaut werden müssen.

Die Erfindung hat die Aufgabe, eine Anzeigevorrichtung vorzuschlagen, die mit weniger Aufwand bedient werden kann.

Die Erfindung löst die gestellte Aufgabe durch eine Anzeigevorrichtung mit einem mindestens teilweise transparenten Körper, der über seine Länge in mehrere Zonen, vorzugsweise in sieben Zonen, unterteilt ist, wobei jede der Zonen mit einer Beleuchtungseinrichtung ausgestattet ist. Durch diese erfindungsgemäße Anzeigevorrichtung kann zukünftig das Aufschreiben auf Tafeln oder das Aufeinanderlegen von Klötzchen entfallen. Für jedes Mannschaftsfoul bei einem Basketballspiel wird jetzt von unten anfangend eine Zone beleuchtet. Wenn sieben Mannschaftsfouls verschuldet wurden, wird nach dem Freiwurf der gegnerischen Mannschaft die Beleuchtung der sieben Zonen einfach wieder ausgeschaltet. Dies ist wesentlich einfacher, als es bisher bei der Verwendung von Tafeln oder Klötzchen war.

Zur besseren Erkennung kann der mindestens teilweise transparente Körper in verschiedenen Farben, vorzugsweise in weiß oder gelb, eingefärbt sein.

Damit die oberste Zone, die das siebte Mannschaftsfoul anzeigt und somit einen Freiwurf auslöst, besonders gut erkennbar ist, kann sie rot eingefärbt sein.

Damit die einzelnen Zonen nach jedem Mannschaftsfoul von unten nach oben beleuchtet werden können, können die Beleuchtungseinrichtungen der einzelnen Zonen durch eine Steuerung separat ansteuerbar sein.

Vorteilhafterweise kann die Anzeigevorrichtung an eine Batterie oder ans Stromnetz anschließbar sein.

Um die Anzeigevorrichtung montieren zu können, kann sie mittels einer Befestigungseinrichtung montierbar sein.

Besonders einfach ist eine Befestigungsvorrichtung in Form eines Stellfußes.

Nachfolgend wird eine erfindungsgemäße Anzeigevorrichtung anhand der beiliegenden Zeichnungen näher erläutert.

Im Einzelnen zeigen:
- Fig. 1: eine Seitenansicht auf eine erfindungsgemäße Anzeigevorrichtung;
- Fig. 2: eine Seitenansicht auf verschiedene Befestigungseinrichtungen.

Fig. 1 zeigt eine Anzeigevorrichtung 10 in Form eines zylindrischen Hohlkörpers. Sie ist über ihre Länge in sieben Zonen 11 bis 17 unterteilt. Jede der Zonen ist mit einer hier nicht näher dargestellten Beleuchtungseinrichtung ausgestattet. Von außen sind Zählnummern 18 bis 24 angebracht. Mit jedem Mannschaftsfoul wird, beginnend von unten, eine Zone beleuchtet. Durch die außen aufgebrachten Nummern 18 bis 24 erkennen die Trainer, die Spieler und das Publikum, wie oft die Mannschaft schon gefoult hat. Am unteren Ende der Anzeigevorrichtung 10 verläuft ein Kabel 25 zu einer hier nicht näher dargestellten Steuerungseinrichtung. Durch die hier nicht näher dargestellte Steuerung können die Beleuchtungseinrichtungen separat angesteuert werden. Mittels einer Montagevorrichtung 26 kann eine hier nicht näher dargestellte Befestigungseinrichtung an der Anzeigevorrichtung 10 montiert werden.

Fig. 2 zeigt verschiedene Befestigungseinrichtungen 30 bis 32. Die in Fig. 2a) dargestellte Befestigungseinrichtung 30 eignet sich besonders für die Montage der Anzeigevorrichtung 10 an einer Wand. Die Anzeigevorrichtung 10 wird dabei auf den senkrechten Arm 30.1 gesteckt. Mittels hier nicht näher dargestellter Schrauben, die durch die Löcher 30.2 gesteckt werden, kann die Anzeigevorrichtung 10 an der Wand befestigt werden.

Die in Fig. 2b) dargestellte Befestigungseinrichtung 31 eignet sich besonders gut zur Befestigung auf waagerechten Flächen, beispielsweise auf einem Richtertisch oder dergleichen. Die Anzeigevorrichtung 10 kann dabei an dem senkrechten Dorn 31.1 befestigt werden. Zur Befestigung der Befestigungseinrichtung 31 auf der waagerechten Fläche sind in einer Bodenplatte 31.2 Befestigungslöcher 31.3 angebracht.

Die Befestigungseinrichtung 32 aus Fig. 2c) ist ebenfalls zur Montage der Anzeigevorrichtung 10 an einem Tisch oder dergleichen gedacht. Mittels einer Schraubzwinge 32.1 lässt sich die Befestigungseinrichtung 32 an dem Tisch festklemmen.

## Patentansprüche

1. Anzeigevorrichtung (10) mit einem mindestens teilweise transparenten Körper, der über seine Länge in mehrere Zonen (11 bis 17) vorzugsweise in sieben Zonen (11 bis 17) unterteilt ist, wobei jede der Zonen (11 bis 17) mit einer Beleuchtungseinrichtung ausgestattet ist.

2. Anzeigevorrichtung (10) nach Anspruch 1, dadurch gekennzeichnet, dass der mindestens teilweise transparente Körper in verschiedenen Farben, vorzugsweise in weiß oder gelb, eingefärbt ist.

3. Anzeigevorrichtung (10) nach Anspruch 1 oder 2, dadurch gekennzeichnet, dass die Beleuchtungseinrichtungen durch eine Steuerung separat ansteuerbar sind.

4. Anzeigevorrichtung (10) nach einem der Ansprüche 1 bis 3, dadurch gekennzeichnet, dass sie an eine Batterie oder ans Stromnetz anschließbar ist.

5. Anzeigevorrichtung (10) nach einem der Ansprüche 1 bis 4, dadurch gekennzeichet, dass sie mittels einer Befestigungseinrichtung (30 bis 32) montierbar ist.

6. Anzeigevorrichtung (10) nach Anspruch 5, dadurch gekennzeichnet, dass die Befestigungseinrichtung (30 bis 32) ein Stellfuß ist.

7. Anzeigevorrichtung (10) nach einem der Ansprüche 1 bis 6, dadurch gekennzeichnet, dass die oberste Zone (17) rot eingefärbt ist.
